# EUROPÄISCHE PATENTSCHRIFT

(11) **EP 0 881 161 B1**
(45) Veröffentlichungstag und Bekanntmachung des Hinweises auf die Patenterteilung: **14.08.2002**
(21) Anmeldenummer: 98108994.9
(22) Anmeldetag: 18.05.1998
(51) Int. Cl.: B65D 77/06

(54) **Transport- und Lagerbehälter für Flüssigkeiten**
Transport and storage container for liquids
Récipient pour le stockage et le transport de produits liquides

(30) Priorität: 27.05.1997 DE 19722194
(43) Veröffentlichungstag der Anmeldung: 02.12.1998
(73) Patentinhaber: PROTECHNA S.A., 1701 Fribourg (CH)
(72) Erfinder: Schütz, Udo, 56242 Selters/Westerwald (DE)
(74) Vertreter: Pürckhauer, Rolf, Dipl.-Ing.

(56) Entgegenhaltungen:
- EP-A- 0 674 470
- DE-A- 4 328 009
- DE-U- 29 510 064
- FR-A- 2 319 542

## Beschreibung

Die Erfindung betrifft Transport- und Lagerbehälter für Flüssigkeiten, mit einem palettenartigen Untergestellt, einem Innenbehälter aus Kunststoff mit vier Seitenwänden, einem unteren und einem oberen Boden, einem am oberen Boden angeformten, verschließbaren Einfüllstutzen und einem am unteren Abschnitt einer Seitenwand angeformten Auslaufstutzen mit einer Entnahmearmatur, einem Außenmantel, der aus senkrechten und waagrechten Gitterstäben besteht oder als Blechmantel ausgebildet ist, und einem an dem Außenmantel befestigten, abnehmbaren Schutzdeckel aus Metall oder Kunststoff mit einer mittigen Zugangsöffnung zu dem mit einer Schraubkappe verschließbaren Einfüllstutzen des Innenbehälters (DE 38 19 911 C2).

Beim Befüllen dieser bekannten.Transport- und Lagerbehälter mit heißen Flüssigkeiten und dem anschließenden Abkühlen der Flüssigkeiten besteht die Gefahr, daß sich der obere Boden des Kunststoff-Innenbehälters unter Einwirkung des sich im Innenbehälter aufbauenden Unterdrucks so tief absenkt, daß man den Verschlußdeckel des am oberen Boden des Innenbehälters angeformten Einfüllstutzens mit einem handelsüblichen Schraubenschlüssel nicht mehr öffnen kann. Die Gefahr des Absenkens des oberen Bodens des Innenbehälters ist ferner gegeben, wenn man ein Rührwerk auf den Einfüllstutzen aufsetzt.

Der Erfindung liegt die Aufgabe zugrunde, die Stabilität des oberen Bodens des Kunststoff-Innenbehälters zu erhöhen, um ein Einfallen des oberen Bodens mit dem Einfüllstutzen unter Einwirkung von äußeren oder inneren Kräften zu vermeiden.

Diese Aufgabe ist erfindungsgemäß gelöst durch einen Transport- und Lagerbehälter mit den Merkmalen des Patentanspruches 1.

Die Unteransprüche beinhalten vorteilhafte und zweckmäßige Weiterbildungen der Erfindung.

Durch die Befestigung des oberen Bodens des Kunststoff-Innenbehälters an dem Schutzdeckel des Transport- und Lagerbehälters ist ein Absenken des oberen Bodens mit dem Einfüllstutzen unter äußerer und innerer Krafteinwirkung ausgeschlossen. Die Aufhängung des oberen Bodens des Innenbehälters am Schutzdeckel des Transport- und Lagerbehälters ermöglicht eine Reduzierung der Wandstärke des oberen Bodens und damit eine Reduzierung des Transportgewichts des Behälters sowie eine Materialkostenersparnis.

Die Erfindung ist nachstehend anhand von Zeichnungsfiguren erläutert, die folgendes darstellen:
- Fig. 1: eine perspektivische Darstellung eines Transport- und Lagerbehälters,
- Fig. 2: eine ausschnittsweise, vergrößerte Draufsicht des montierten Schutzdeckels des Behälters mit der Befestigung des oberen Bodens des Kunststoff-Innenbehälters an dem Schutzdeckel und
- Fig. 3: einen Teilschnitt durch den Schutzdeckel des Behälters nach Linie III-III der Fig. 2.

Der als Ein- und Mehrwegbehälter einsetzbare Transport- und Lagerbehälter 1 für Flüssigkeiten nach Fig. 1 weist als Hauptbauteile einen austauschbaren, quaderförmigen Innenbehälter 2 aus Polyethylen mit vier Seitenwänden 2a-2d, einem unteren als Ablaufboden ausgebildeten Boden 3 und einem oberen Boden 4 mit einem durch einen Schraubdeckel 6 verschließbaren Einfüllstutzen 5 sowie einem am unteren Abschnitt der Stirnwand 2a angeformten Auslaufstutzen 7 mit einem Entnahmehahn, einen Außenmantel 8 aus sich kreuzenden senkrechten und waagerechten Gitterstäben 9, 10 aus Metall, einen an dem Außenmantel 8 befestigten, abnehmbaren Schutzdeckel 11 aus Metall für den Innenbehälter 2 mit einer mittigen Zugangsöffnung 12 zu dem Einfüllstutzen 5 des Innenbehälters 2 und ein palettenartiges Untergestell 13 mit einer Bodenwanne 14 aus Blech zur formschlüssigen Aufnahme des Kunststoff-Innenbehälters 2 auf.

Die Bodenwanne 14 steht mit einer bestimmten Bodenfreiheit auf Eck- und Mittelfüßen 15,16 und einem Fußrahmen 17 oder Kufen, so daß die Bodenwanne 14 zum Transport des Transport- und Lagerbehälters 1 von vier Seiten von den Greifarmen eines Transportgerätes, z.B. eines Gabelstaplers, unterfahren werden kann. Die Füße 15,16 und der Fußrahmen 17 bzw. die Kufen sind aus Metall oder einem elektrisch leitenden Kunststoff, z.B. Polyethylen mit einem Leitrußanteil, hergestellt. Das palettenartige Untergestellt 13 des Transport- und Lagerbehälters 1 weist euronormgerechte Längen- und Breitenabmessungen auf.

Zwischen dem Kunststoff-Innenbehälter 2 und dem Außenmantel 8 des Transportbehälters 1 ist ein Stützeinsatz 18 aus Metall mit vier Seitenwänden 18a-18d angeordnet.

Elektrische Ladungen, die sich gegebenenfalls beim Befüllen des Transport- und Lagerbehälters 1 mit einer Flüssigkeit und der Entnahme von Flüssigkeit aus dem Behälter 1 durch Flüssigkeitsreibung an den Oberflächen des Kunststoff-Innenbehälters 2 bilden, werden über den Stützeinsatz 18, den Außenmantel 8, die Bodenwanne 14, die Eck- und Mittelfüße 15,16 und den Fußrahmen 17 in den Boden abgeleitet.

Der obere Boden 4 des Innenbehälters 2 weist einen Mittelabschnitt 19 mit dem Einfüllstutzen 5 und zwei erhöhte äußere Abschnitte 20, 21 auf, die bei einer Füllung des Behälters 2 bis zu 95 % mit einer Flüssigkeit Hohlräume 22, 23 bilden, in denen sich bei erhöhten Außentemperaturen aus der Flüssigkeit verdampfendes Gas ansammeln kann.

An den Absätzen 24, 25 zwischen dem Mittelabschnitt 19 und den beiden äußeren erhöhten Abschnitten 20, 21 des oberen Bodens 4 des Innenbehälters 2 sind zwei Befestigungsösen 26, 27 angeformt.

Im Bereich der Einsenkung 28 der Zugangsöffnung 12 des Schutzdeckels 11 des Transportbehälters 1 sind entsprechende Schlitze 29, 30 zum Durchstecken der Befestigungsösen 26, 27 beim Befestigen des Schutzdeckels 11 an den oberen Enden der senkrechten Gitterstäbe 9 des Außenmantels 8 angeordnet.

Zur Befestigung des oberen Boden 4 des Innenbehälters 2 am Schutzdeckel 11 des Transportbehälters 1 werden durch die über den Deckel nach oben vorstehenden Befestigungsösen 26, 27 des Innenbehälters 2 Splinte 31 aus Kunststoff oder Metall durchgesteckt.

## Patentansprüche

1. Transport- und Lagerbehälter für Flüssigkeiten, mit einem palettenartigen Untergestell (13), einem Innenbehälter (2) aus Kunststoff mit vier Seitenwänden (2a-2d), einem unteren und einem oberen Boden (3, 4), einem am oberen Boden angeformten, verschließbaren Einfüllstutzen (5) und einem am unteren Abschnitt einer Seitenwand (2a) angeformten Auslaufstutzen (7) mit einer Entnahmearmatur, einem Außenmantel (8), der aus senkrechten und waagrechten Gitterstäben (9, 10) besteht oder als Blechmantel ausgebildet ist, und einem an dem Außenmantel befestigten, abnehmbaren Schutzdeckel (11) aus Metall oder Kunststoff mit einer mittigen Zugangsöffnung (12) zu dem mit einer Schraubkappe verschließbaren Einfüllstutzen des Innenbehälters, **gekennzeichnet durch** am oberen Boden (4) des Innenbehälters (2) angeformte Befestigungsösen (26, 27), im Schutzdeckel (11) angeordnete Schlitze (29, 30) zum Durchstecken der Befestigungsösen (26, 27) beim Befestigen des Schutzdeckels (11) am Außenmantel (8) des Transportbehälters (1) sowie Sicherungselemente zum Durchstecken **durch** die über den Schutzdeckel (11) nach oben vorstehenden Befestigungsösen (26, 27) des Innenbehälters (2).

2. Behälter nach Anspruch 1, **gekennzeichnet durch durch** die Befestigungsösen (26, 27) des Innenbehälters (2) durchsteckbare Splinte (31) aus Kunststoff oder Metall zur Befestigung des oberen Bodens (4) des Innenbehälters (2) am Schutzdeckel (11).

3. Behälter nach Anspruch 1 und 2, **dadurch gekennzeichnet, daß** die Befestigungsösen (26, 27) an den Absätzen (24, 25) zwischen dem Mittelabschnitt (19) und den äußeren erhöhten Abschnitten (20, 21) des oberen Bodens (4) des Kunststoff-Innenbehälters (2) angeformt sind.

4. Behälter nach einem der Ansprüche 1 bis 3, **gekennzeichnet durch** einen zwischen dem Innenbehälter (2) und dem Außenmantel (8) angeordneten Stützeinsatz (18) mit vier Seitenwänden (18a - 18d), der aus einem elektrisch leitfähigen Material, vorzugsweise Metall besteht.

## Claims

1. Transport and storage containers for liquids, having a pallet-like under-frame (13), an inner container (2) formed from plastics material with four side walls (2a-2d), a base wall (3) and a top wall (4), a closeable filler neck (5) integrally formed in the top wall and an outlet connection (17) with a discharge fitting integrally formed in the lower portion of a side wall (2a), an outer casing (8) which comprises vertical and horizontal grate rods (9, 10) or is constructed as a sheet metal casing, and a removable metal or plastics material protective cover (11) which is secured to the outer casing and has a central entry opening (12) to the filler neck of the inner container which can be closed with a screw cap **characterised by** fixing eyelets (26, 27) integrally formed in the top wall (4) of the inner container (2), slots (29, 30) arranged in the protective cover (11) for inserting the fixing eyelets (26, 27) when fastening the protective cover (11) to the outer. casing (8) of the transport container (1) and securing elements for inserting through the fixing eyelets (26, 27) of the inner container (2) which protrude upwards beyond the protective cover (11).

2. Container according to claim 1, **characterised by** the pins (31) formed from plastics material or metal which can be inserted through the fixing eyelets (26, 27) of the inner container (2) to fasten the top wall (4) of the inner container (2) to the protective cover (11).

3. Container according to claim 1 and 2, **characterised in that** the fixing eyelets (26, 27) are integrally formed at the steps (24, 25) between the central portion (19) and the outer raised portions (20, 21) of the top wall (4) of the plastics material inner container (2).

4. Container according to one of claims 1 to 3, **characterised by** a support insert (18), with four side walls (18a-18d), which is disposed between the inner container (2) and the outer casing (8) and consists of an electrically conductive material, preferably metal.

## Revendications

1. Cuve de transport et de stockage de liquides, comprenant un bâti (13) en forme de palette, une cuvette (2) intérieure en matière plastiqué ayant quatre parois (2a à 2d) latérales, un plateau (3) inférieur et un plateau (4) supérieur, une tubulure (5) de remplissage qui est issue du plateau supérieur et qui peut être fermée, et une tubulure (7) de sortie qui est issue d'une partie inférieure d'une paroi (2a) latérale et qui a un robinet de prélèvement, une enveloppe (8) extérieure qui est constituée de barreaux (9, 10) verticaux et horizontaux de treillis ou sous la forme d'une enveloppe en tôle et un couvercle (11) de protection en métal ou en matière plastique, qui est fixé à l'enveloppe extérieure, qui est amovible, et qui a une ouverture (12) au milieu d'accès à la tubulure de chargement de la cuve intérieure, tubulure qui peut être fermée par un bouchon fileté, **caractérisée par** des oeillets (26, 27) de fixation, issus du plateau (4) supérieur de la cuve (2) intérieure, par des fentes (29, 30) ménagées dans le couvercle (11) de protection et destinées à faire passer les oeillets (26, 27) de fixation, lors de la fixation du couvercle (11) de protection à l'enveloppe (8) extérieure de la cuve (1) de transport, ainsi que par des éléments de sécurité, destinés à passer dans les oeillets (26, 27) de fixation de la cuve (2) intérieure en faisant saillie vers le haut au-dessus du couvercle (11) de protection.

2. Cuvette suivant la revendication 1, **caractérisée par** des goupilles (31) en matière plastique ou en métal qui peuvent passer dans les oeillets (26, 27) de fixation de la cuve (2) intérieure et qui sont destinées à fixer le plateau (4) supérieur de la cuve (2) intérieure au couvercle (11) de protection.

3. Cuvette suivant les revendications 1 et 2, **caractérisée en ce que** les oeillets (26, 27) de fixation sont issus de gradins (24, 25), entre la partie (19) médiane et les parties (20, 21) surélevées extérieures du plateau (4) supérieur de la cuve (2) en matière plastique.

4. Cuvette suivant l'une des revendications 1 à 3, **caractérisée par** une pièce rapportée (18) d'appui interposée entre la cuve (2) intérieure et l'enveloppe (8) extérieure et ayant quatre parois (18a à 18b) latérales, qui est en un matériau conducteur de l'électricité, de préférence en métal.
